# EUROPÄISCHE PATENTSCHRIFT

(11) **EP 0 256 378 B1**
(45) Veröffentlichungstag und Bekanntmachung des Hinweises auf die Patenterteilung: **02.05.1991**
(21) Anmeldenummer: 87111002.9
(22) Anmeldetag: 29.07.1987
(51) Int. Cl.: G10K 11/34

(54) **Vorrichtung zum Lesen eines zweidimensionalen Ladungsbildes**
Apparatus for reading a two-dimensional charge image
Dispositif de lecture d'une image de charge bidimensionnelle

(30) Priorität: 11.08.1986 DE 3627159
(43) Veröffentlichungstag der Anmeldung: 24.02.1988
(73) Patentinhaber: SIEMENS AKTIENGESELLSCHAFT, 80333 München (DE)
(72) Erfinder: Breimesser, Fritz, Dipl.-Ing., D-8500 Nürnberg 20 (DE); Granz, Bernd, Dr., D-8501 Oberasbach (DE); Sachs, Bertram, D-8520 Erlangen (DE)

(56) Entgegenhaltungen:
- EP-A- 0 160 821
- ULTRASONICS SYMPOSIUM 1979 PROCEEDINGS, 26.-28. September 1979, Seiten 226-231, New York, US; K.M. LAKIN et al.: "Wavefront reconstruction acoustic imaging using two dimensional arrays"
- ULTRASONICS SYMPOSIUM 1981 PROCEEDINGS, 14.-16. Oktober 1981, Seiten 685-689, New York, US; J.F. GELLY et al.: "Properties for a 2D multiplexed array for acoustic imaging"
- ULTRASONICS, Band 19, Nr. 2, 1981, Seiten 81-86, IPC Business Press, Guildford, GB; M. PAPPALARDO: "Hybrid linear and matrix acoustic arrays"

## Beschreibung

Die Erfindung bezieht sich auf eine Vorrichtung zum Lesen eines zweidimensionalen Ladungsbildes, wie sie beispielsweise in EP-A-160821 offenbart ist.

In der DE-A-3224026 ist eine Vorrichtung zum Lesen eines zweidimensionalen Ladungsbildes offenbart, die ein Array aus Elektroden enthält, die auf den Schmalseiten gestapelter Leiterplatten angeordnet sind. Jeweils eine der Flachseiten der Leiterplatten sind mit einer parallel zu den Schmalseiten verlaufenden Aussparung versehen. Die Aussparung dient dazu, Raum für die auf der im Stapel benachbarten Platte befindlichen elektronischen Bauteile zu schaffen. Die auf der Schmalseite einer Leiterplatte in Längsrichtung hintereinander angeordneten Elektroden sind über Verbindungsleiter annähernd gleicher Länge mit auf der Leiterplatte ebenfalls in Längsrichtung hintereinander angeordneten schaltbaren Verstärkern verbunden. Die zu einer Leiterplatte gehörenden Elektroden bilden im Stapel die Zeilen einer Matrix. Als schaltbare Verstärker sind Dual-Gate-MOS-FETs vorgesehen, deren Eingang zusätzlich durch einen auf der Leiterplatte angeordneten Ableitwiderstand geschützt ist. Die auf einer Leiterplatte befindlichen Verstärker gehören zu einer Bildzeile der Matrix. Die Ausgänge dieser Verstärker sind mit einer gemeinsamen Ausgangsleitung verbunden. Die Steuereingänge der Verstärker sind jeweils mit Hauptsteuerleitungen verbunden, die auf der den Elektroden gegenüberliegenden Schmalseite der Leiterplatte in Richtung der Spalten der Matrix angeordnet sind. Den Verstärkern, die zu einer Spalte der Matrix gehören, ist dabei eine gemeinsame Hauptsteuerleitung zugeordnet. Das auf der Elektrodenmatrix entstandene Ladungsbild kann somit spaltenweise ausgelesen werden. Um eine hohe Ortsauflösung zu erhalten, ist sowohl die Dicke der Leiterplatte, als auch das Rastermaß für die Elektroden auf Werte, die kleiner als 1 mm sind, begrenzt. Da durch die begrenzte Tiefe der in die Leiterplatte eingefrästen Aussparungen hinsichtlich der Bauhöhe nur wenig Platz für die elektronischen Bauteile vorhanden ist, sind die Leiterplatten in Standardhybridtechnik hergestellt. Die passiven Bauelemente, beispielsweise der Ableitwiderstand, sind in Dünnfilmtechnik auf die Leiterplatte aus Aluminiumoxid Al₂O₃ aufgebracht und die schaltbaren Dual-Gate-Mos-Fets sind als Halbleiterplättchen auf die Leiterplatte aufgeklebt und drahtgebonded.

Diese bekannte Anordnung hat nun jedoch den Nachteil, daß erst nach Bestückung einer Leiterplatte und Herstellen der Bond-Verbindungen festgestellt werden kann, ob ein Bauteil, beispielsweise der Dual-Gate-MOS-FET, defekt ist. Ist dies der Fall, ist die gesamte bestückte Leiterplatte unbrauchbar. Da eine derartige Leiterplatte bis zu 200 Verstärker-Chips enthalten kann, ist bei der Fertigung mit einer niedrigen Ausbeute zu rechnen. Eine Fehlerrate beim Bonden der einzelnen Chips von beispielsweise nur 1 % würde dazu führen, daß von etwa 8 Leiterplatten im Mittel nur eine brauchbar ist. Außerdem ist bei Auftreten eines Fehlers während des Betriebs, beispielsweise durch mechanische Beschädigung einer Elektrode, die gesamte Leiterplatte auszutauschen.

Der Erfindung liegt somit die Aufgabe zugrunde, eine Vorrichtung zum Lesen eines zweidimensionalen Ladungsbildes zu schaffen, die sich mit einer geringen Ausfallquote herstellen läßt und die bei Ausfall eines einzelnen Bildpunktes nicht den Austausch der gesamten Leiterplatte erfordert.

Die genannte Aufgabe wird gelöst mit den kennzeichnenden Merkmalen des Anspruchs 1. Da die Tragkörper für die Elektroden und die mit den jeweils ihnen zugeordneten Leiterplatten lösbar verbunden sind, können sie voneinander unabhängig hergestellt und getestet werden. Wird während des Betriebs beispielsweise eine Elektrode auf dem Tragkörper defekt, so kann die Leiterplatte vom Tragkörper getrennt und mit einem neuen getesteten Tragkörper verbunden werden. Die Seitenflächen des Tragkörpers sind mit zueinander parallelen Leiterbahnen versehen, die zu den Elektroden führen. Die Leiterplatten enthalten in gleichem Rastermaß Signal-Kontaktflächen, so daß der Tragkörper und die Leiterplatten nach Vorverzinnen der Signal-Kontaktflächen und der Leiterbahnen auf dem Tragkörper miteinander verlötet werden können.

Die Tragkörper bestehen in einer vorteilhaften Ausführungsform aus Glas oder Keramik, vorzugsweise Aluminiumoxid Al₂O₃. Als schaltbare Verstärker sind insbesondere Dual-Gate-MOS-FETs geeignet.

Da die Leiterplatten und die Tragkörper für die Elektroden unabhängig voneinander gefertigt werden können, kann eine sehr dünne Leiterplatte, deren Dicke vorzugsweise 0,1 mm nicht überschreitet, verwendet werden. Dadurch ist es möglich, bei einem Rastermaß in Spaltenrichtung der Matrix bis zu 1,3 mm, die Leiterplatte mit schaltbaren Verstärkern zu bestücken, die in einem Gehäuse angeordnet sind. In einer bevorzugten Ausführungsform befinden sich die Dual-Gate-MOS-FETs in einem SOT-Gehäuse, das für die Bestückung von Leiterplatten in SMD-Technik geeignet ist. Das Ausfräsen einer Aussparung bis auf eine verbleibende Wandstärke von etwa 0,1 mm ist technisch nur mit erheblichem Aufwand durchführbar, so daß in der Ausführungsform gemäß dem Stand der Technik bei gleicher Ausdehnung der Elektroden in Spaltenrichtung eine Bestückung der Leiterplatte mit schaltbaren Verstärkern, die in einem Gehäuse angeordnet sind, nicht möglich ist. Der Vorteil der Verwendung gehäuster schaltbarer Verstärker besteht nun darin, daß die einzelnen Verstärker vor Bestückung getestet werden können und das außerdem bei der Bestückung eine gegenüber dem Bondvorgang erheblich niedrigere Gefahr der Beschädigung des MOS-FETs gegeben ist. Dadurch verringert sich die Ausfallquote bei der Herstellung der Leiterplatte beträchtlich.

In einer vorteilhaften Ausführungsform sind die jeweils mit einer Elektrode verbundenen Gate-Anschlüsse der MOS-FETs mit einem Ableitwiderstand geschützt, der in den MOS-FET integriert ist.

Zur weiteren Erläuterung der Erfindung wird auf die Zeichnung verwiesen, in deren
Figur 1 eine vorteilhafte Ausgestaltung des Tragkörpers für die Elektroden perspektivisch dargestellt ist.
Figur 2 zeigt in einer Draufsicht einen Ausschnitt aus einer bestückten Leiterplatte in einer bevorzugten Ausführungsform und in
Figur 3 ist die erfindungsgemäße Vorrichtung im Schnitt schematisch veranschaulicht.

Gemäß Figur 1 ist ein quaderförmiger Tragkörper 2 auf einer seiner Seitenflächen mit beispielsweise quadratischen Elektroden 4 versehen. Der Tragkörper 2 besteht aus einem elektrisch isolierenden Material, vorzugsweise aus Keramik, insbesondere aus Aluminiumoxid Al₂O₃. Die Elektroden bestehen aus einem elektrisch leitenden Material, beispielsweise Gold Au . Eine senkrecht zu den Elektroden 4 stehende, in Längsrichtung ausgedehnte Seitenfläche des Tragkörpers 2 ist mit zueinander parallelen Leiterbahnen 6 versehen, die um eine Kante 5 die Elektroden 4 berühren. Das Rastermaß a der Leiterbahnen entspricht dem Rastermaß der Elektroden 4. Die Dicke d₁ des Tragkörpers 2 beträgt in einer bevorzugten Ausführungsform weniger als 2 mm, insbesondere etwa 1,3 mm. Die der mit Leiterbahnen 6 versehenen Seitenfläche gegenüberliegende Seitenfläche des Tragkörpers 2 ist in Längsrichtung mit einer Aussparung 8 versehen, die sich bis zum von den Elektroden 4 abgewandten Rand der Seitenfläche erstreckt.

Entsprechend Figur 2 sind bei einer Leiterplatte 10 auf einer Flachseite in deren Randbereich in Längsrichtung Signal-Kontaktflächen 12 mit einem Rastermaß a angeordnet. Dieses Rastermaß entspricht dem Rastermaß a der Leiterbahnen des Tragkörpers 2 gemäß Figur 1. Von diesen Signal-Kontaktflächen 12 führen Signalleitungen 14 zu schaltbaren Verstärkern. Bei den schaltbaren Verstärkern handelt es sich um Dual-Gate-MOS-FETs 16, deren erster Gate-Anschluß 162 jeweils mit einer Signal-Kontaktfläche 12 verbunden ist. In dem den Signal-Kontaktflächen 12 gegenüberliegenden Randbereich der Bestückungsseite der Leiterplatte 10 ist diese mit Schalt-Kontaktflächen 22 versehen, von denen Schaltleitungen 18 zu jeweils einem zweiten Gate-Anschluß 164 des Dual-Gate-MOS-FETs 16 führen. In einer bevorzugten Ausführungsform befinden sich beispielsweise Dual-Gate-MOS-FETs 16 in einem SOT-Gehäuse und die Verbindungen zu den Leiterbahnen sind in SMD-Technik hergestellt. In einer besonders bevorzugten Ausführungsform sind die Dual-Gate-MOS-FETs 16 in jeweils voneinander getrennten SOT-Gehäusen untergebracht. Die Dual-Gate-MOS-FETs 16 sind dann in Gruppen nebeneinander angeordnet, wobei die Anzahl der in einer Gruppe untereinander angeordneten Dual-Gate-MOS-FETs 16 sich aus dem Verhältnis zwischen dem geometrischen Platzbedarf eines einzelnen Dual-Gate-MOS-FETs 16 und dem Rastermaß a ergibt. Gemäß Figur 2 sind beispielsweise die Dual-Gate-MOS-FETs 16 in Vierergruppen nebeneinander angeordnet. Der Drain-Anschluß 168 des Dual-Gate-MOS-FETs 16 ist mit einer Ausgangsleitung 20 verbunden, die zu einer allen Dual-Gate-MOS-FETs 16 gemeinsamen Ausgangssignal-Kontaktfläche 24 führt. Auf der Leiterplatte 10 ist auch eine Masse-Kontaktfläche 25 angeordnet, die über Masseleitungen 21 mit dem Source-Anschluß 166 der Dual-Gate-MOS-FETs 16 verbunden ist. Die Ausgangsleitungen 20 und die Masseleitungen 21 befinden sich auf der Flachseite der Leiterplatte 10, die der Bestückungsseite gegenüberliegt, so daß im Bereich der Drain-Anschlüsse 168 und der Source-Anschlüsse 166 des Dual-Gate-MOS-FETs 16 Durchkontaktierungen erforderlich sind. Die Masseleitungen 21 sind in einer bevorzugten Ausführungsform großflächig ausgebildet und bedecken bis auf die für die Ausgangsleitungen 20 vorgesehenen Bereich nahezu vollständig die Rückseite der Leiterplatte.

Der erste Gate-Anschluß 162 ist gegen zu hohe Aufladung mittels eines Ableitwiderstandes nach Masse geschützt, der in einer bevorzugten Ausführungsform in den MOS-FET 16 integriert ist.

Bei dem in Figur 3 im Schnitt dargestellten Stapel überlappen sich die mit den Leiterbahnen 6 versehenen Seitenflächen der Tragkörper 2 jeweils mit der Flachseite der Leiterplatten 10, auf der sich die Signal-Kontaktflächen 12 befinden. Die entstehende Auflagefläche 26 ist kleiner als die entsprechende Seitenfläche des Tragkörpers 2. Die Elektroden 4 sind im Stapel in Gestalt einer Matrix angeordnet, deren Zeilen jeweils durch die auf einem einzigen Tragkörper 2 befindlichen Elektroden 4 gebildet werden. In einer bevorzugten Ausführungsform sind die Leiterplatten 10 mit dem Tragkörper 2 jeweils an den vorverzinnten Signal-Kontaktflächen 12 bzw. Leiterbahnen 6 verlötet. Die Verbindung von Tragkörper 2 und Leiterplatte 10 kann dabei durch eine lokale Aufheizung im Bereich der Auflagefläche 24 hergestellt und gelöst werden. Die Leiterplatte 10 kann dann bereits mit den Dual-Gate-MOS-FETs 16 bestückt sein. Die Dicke d₃ der Leiterplatte 10 ist etwas kleiner als die Dicke d₂ der Aussparungen 8 der Tragkörper 2, so daß die Tragkörper 2 ohne Zwischenraum mit minimalem Abstand zwischen den Elektroden 4 gestapelt werden können. In einer vorteilhaften Ausführungsform ist die den Leiterbahnen 6 gegenüberliegende Seite und die Stirnflächen des Tragkörpers 2 mit einer leitfähigen Schicht versehen, die als Masse dient. Zur elektrischen Isolation der Leiterbahnen 6 untereinander muß dann im Stapel eine dünne elektrisch isolierende Folie eingefügt werden. Die Dicke d₃ der Leiterplatten 10 ist in einer bevorzugten Ausführungsform kleiner als 0,2 mm, insbesondere etwa 0,1 mm. Die Bauhöhe des Gehäuses der Dual-Gate-MOS-FETs 16 beträgt im SOT-Gehäuse beispielsweise etwa 1,1 mm. Damit ergibt sich eine minimale Dicke der Tragkörper 2, die etwa 1,3 mm beträgt. Dieses Maß entspricht auch der mit dieser Vorrichtung erreichbaren Bildauflösung in Spaltenrichtung.

Mit dieser Vorrichtung kann das in einem an die Elektrode 4 angrenzenden Wandler 30 induzierte elektrische Ladungssignal gelesen werden. Der Wandler 30 kann beispielsweise eine zusammenhängende Platte oder Folie oder aus mehreren Stäben aufgebaut sein. Die den Elektroden 4 gegenüberliegende Seitenfläche des Wandlers 30 ist mit einer leitfähigen Schicht 32 versehen, die gemeinsam mit dem Source-Anschluß 166 des Dual-Gate-MOS-FETs 16 mit Masse verbunden ist. Die durch äußere Einwirkung, beispielsweise durch Licht, Druck oder Temperatur, im Wandler 30 erzeugte Ladungsverteilung kann somit über die Elektroden 4 gelesen werden. Der Wandler 30 kann beispielsweise aus piezo- bzw. pyroelektrische Material, beispielsweise aus Piezokeramik oder PVDF, oder aus lichtempfindlichen Material, beispielsweise Silizium, sein. Die Impedanz des in den MOS-FET 16 integrierten Ableitwiderstandes muß dabei sehr viel größer sein, als die Impedanz der Elektroden 4 gegen Masse, die beispielsweise bei einem piezoelektrischen Wandler 30 zur Messung von Ultraschall-Signalen im wesentlichen durch seine Kapazität und die Ultraschallfrequenz gegeben ist.

## Patentansprüche

1. Vorrichtung zum Lesen eines zweidimensionalen Ladungsbildes mit folgenden Merkmalen:
a) sie enthält gestapelte quaderförmige Tragkörper (2) aus elektrisch isolierendem Material,
b) die Tragkörper sind jeweils an einer ihrer Seitenflächen mit Elektroden (4) versehen,
c) die Elektroden (4) sind in Längsrichtung derart hintereinander angeordnet, daß sie im Stapel die Zeilen einer Matrix bilden,
d) die Tragkörper (2) sind jeweils mit einer Leiterplatte (10) lösbar verbunden,
e) die Leiterplatte (10) enthält schaltbare Verstärker,
f) die Elektroden (4) des Tragkörpers (2) sind jeweils mit einem schaltbaren Verstärker auf der dem Tragkörper zugeordneten Leiterplatte (10) elektrisch verbunden,
und
g) die Tragkörper (2) sind an einer ihrer in Längsrichtung ausgedehnten senkrecht zu den Elektroden (4) stehenden Seitenflächen mit zueinander parallelen Leiterbahnen (6) versehen, die zu den Elektroden (4) führen,
**dadurch gekennzeichnet** , daß
a) die Leiterplatten (10) jeweils auf einer ihrer Flachseiten im Randbereich Signal-Kontaktflächen (12) enthalten, deren Rastermaß (a) dem Rastermaß (a) der Leiterbahnen (6) auf dem Tragkörper (2) entspricht,
b) die mit Leiterbahnen (6) versehenen Seitenflächen der Tragkörper (2) und die mit den Signal-Kontaktflächen (12) versehenen Flachseiten der ihnen jeweils zugeordneten Leiterplatten (10) sich mit einer Auflagefläche (26) überlappen, die kleiner ist als die jeweiligen Flachseiten bzw. Seitenflächen,
c) die Seitenflächen der Tragkörper (2) in ihrem der Auflagefläche gegenüberliegenden Oberflächenbereich jeweils mit einer Aussparung (8) versehen sind, deren Tiefe (d₂) größer ist als die Dicke (d₃) der Leiterplatte (10).

2. Vorrichtung nach Anspruch 1 mit Dual-Gate-MOS-FETs (16) als schaltbare Verstärker.

3. Vorrichtung nach Anspruch 2 mit einem Ableitwiderstand zwischen dem ersten Gate-Anschluß (162) und dem Source-Anschluß (166) der MOS-FETs (6), der jeweils in die Dual-Gate-MOS-FETs (16) integriert ist.

4. Vorrichtung nach einem der Ansprüche 1 bis 3 mit schaltbaren Verstärkern, die in Gehäusen angeordnet sind.

5. Vorrichtung nach einem der Ansprüche 1 bis 4, mit schaltbaren Verstärkern, die in SOT-Gehäusen angeordnet sind.

## Claims

1. Device for reading a two-dimensional charge image having the following features:
a) it contains stacked square-shaped carrier bodies (2) of electrically insulating material,
b) the carrier bodies are in each case provided with electrodes (4) at one of their side surfaces,
c) the electrodes (4) are arranged behind one another in longitudinal direction in such a way that they form the lines of a matrix in the stack,
d) the carrier bodies (2) are in each case connected in a releasable manner to a printed-circuit board (10),
e) the printed-circuit board (10) contains switchable amplifiers,
f) the electrodes (4) of the carrier body (2) are in each case electrically connected to a switchable amplifier on the printed-circuit board (10) associated with the carrier body, and
g) the carrier bodies (2), on one of their side surfaces extended in longitudinal direction and standing perpendicularly to the electrodes (4), are provided with printed conductors (6) parallel to one another which lead to the electrodes (4),
characterized in that
a) the printed-circuit boards (10) in each case on one of their flat sides in the edge region contain signal contact surfaces (12), the contact spacing (a) of which corresponds to the contact spacing (a) of the printed conductors (6) on the carrier body (2),
b) the side surfaces of the carrier bodies (2) provided with printed conductors (6), and the flat sides, provided with the signal contact surfaces (12), of the printed-circuit boards (10) respectively associated with them, overlap with a bearing surface (26) which is smaller than the respective flat sides or side surfaces,
c) the side surfaces of the carrier bodies (2) in their surface region lying opposite the bearing surface are provided with a recess (8) respectively, the depth (d₂) of which is greater than the thickness (d₃) of the printed-circuit board (10).

2. Device according to claim 1 with dual-gate-MOS-FETs (16) as switchable amplifiers.

3. Device according to claim 2 with a derivation resistance between the first gate connection (162) and the source connection (166) of the MOS-FETs (6), which is integrated into the dual-gate-MOS-FETs (16) respectively.

4. Device according to one of claims 1 to 3 with switchable amplifiers which are arranged in housings.

5. Device according to one of claims 1 to 4, with switchable amplifiers which are arranged in SOT housings.

## Revendications

1. Dispositif pour lire une image de charges bidimensionnelle, présentant les caractéristiques suivantes:
a) il contient des corps de support parallélépipédiques empilés (2) réalisés en un matériau électriquement isolant,
b) les corps de support comportent des électrodes (4) respectivement sur l'une de leurs surfaces latérales,
c) les électrodes (4) sont disposées les unes derrière les autres dans la direction longitudinale de manière à former, dans la pile, les lignes d'une matrice,
d) les corps de support (2) sont reliés de façon amovible respectivement à une plaquette à circuits imprimés (10),
e) la plaquette à circuits imprimés (10) contient des amplificateurs commutables,
f) les électrodes (4) du corps de support (2) sont raccordées électriquement respectivement à un amplificateur commutable situé sur la microplaquette (10) associée au corps de support, et
g) les corps de support (2) comportent, au niveau d'une de leurs surfaces latérales qui s'étendent dans la direction longitudinale perpendiculairement aux électrodes (4), des voies conductrices (6) parallèles entre elles et raccordées aux électrodes (4),
caractérisé par le fait que
a) les plaquettes à circuits imprimés (10) contiennent, respectivement sur l'une de leurs faces planes, dans leurs zones marginales, des surfaces de contact (12) pour la transmission de signaux, dont le pas de répartition (a) correspond au pas de répartition (a) des voies conductrices (6) sur le corps de support (2),
b) les surfaces latérales, équipées des voies conductrices (6), des corps de support (2) et les faces planes, équipées des surfaces de contact (12) pour la transmission de signaux, des plaquettes à circuits imprimés (10), qui leur sont respectivement associées, se chevauchent au niveau d'une surface d'appui (26), qui est plus petite que les faces planes ou surfaces latérales respectives,
c) les surfaces latérales des corps de support (2) comportent, dans leurs zones superficielles situées en vis-à-vis de la surface d'appui, respectivement un évidement (8), dont la profondeur (d₂) est supérieure à l'épaisseur (d₃) de la plaquette à circuits imprimés (10).

2. Dispositif suivant la revendication 1, comportant des transistors MOS à double grille (16) en tant qu'amplificateurs commutables.

3. Dispositif suivant la revendication 2, comportant une résistance de dérivation insérée entre la première borne de grille (162) et la borne de source (166) des transistors MOS-FET (6), cette résistance étant intégrée respectivement dans les transistors MOS-FET à double grille (16).

4. Dispositif suivant l'une des revendications 1 à 3, comportant des amplificateurs commutables, qui sont logés dans des boîtiers.

5. Dispositif suivant l'une des revendications 1 à 4, comportant des amplificateurs commutables qui sont disposés dans des boîtiers SOT.
